# FASCICULE DE BREVET EUROPEEN

(11) **EP 0 091 867 B1**
(45) Date de publication et mention de la délivrance du brevet: **05.11.1986**
(21) Numéro de dépôt: 83400700.7
(22) Date de dépôt: 06.04.1983
(51) Int. Cl.: H01R 13/66

(54) **Dispositif connecteur électrique, avec boîtier de filtrage capacitif modulaire amovible**
Elektrische Verbindereinrichtung mit einem abnehmbaren modulartigen kapazitiven Filtergehäuse
Electrical connector device with a removable, modular capacitive filter box

(30) Priorité: 08.04.1982 FR 8206170
(43) Date de publication de la demande: 19.10.1983
(73) Titulaire: EUROFARAD EFD, F-75011 Paris (FR)
(72) Inventeur: Boutterin, René, F-91310 Montlhery (FR); Le Gal, Pascal, F-77450 Magny le Hongre (FR)
(74) Mandataire: Martin, Jean-Jacques

## Description

L'invention concerne les connecteurs électriques, en particulier les connecteurs électriques pour hautes fréquences.

On sait qu'il est avantageux de prévoir un filtrage capacitif entre les éléments de contact d'un connecteur et la masse, dans l'une des deux parties, mâle et femelle, du connecteur. La demanderesse a déjà proposé un connecteur équipé d'un tel filtrage capacitif, réalisé sous la forme de condensateurs à diélectrique céramique multi-couches, fritté à haute température (demande de brevet français N° 78 10 242, publiée sous le numéro FR 2 422 268).

La disposition proposée s'est avérée intéressante. Toutefois, sont apparus des problèmes supplémentaires, lorsqu'il s'agit de fabriquer en série des connecteurs à nombre élevé d'éléments de contacts. En effet, le problème de base est alors de réaliser un connecteur électromécaniquement fiable au niveau de la liaison à chaque paire de contacts mâle et femelle. Sur ce probléme, soluble à lui seul, vient se greffer celui de la réalisation de condensateurs céramique multi-couches oui soient non seulement en eux-mêmes satisfaisants (problème également soluble à lui seul), mais aussi capables de tenir devant les contraintes électromécaniques rencontrées aussi bien lors de leur montage sur le connecteur que, par la suite, en service (lors du branchement des fils conducteurs sur le connecteur notamment). En d'autres termes, des difficultés demeurent pour rendre compatibles les problèmes liés au connecteur et ceux liés aux condensateurs à diélectrique céramique multi-couches. De plus, le même connecteur aura souvent à recevoir des filtrages capacitifs différents, suivant les applications. Enfin, l'une des techniques courantes pour relier les faisceaux de fils conducteurs à un connecteur est l'enroulement ("wrapping"). L'homme de l'art sait que cette technique engendre des contraintes mécaniques non négligegeables.

La présente invention vient apporter une solution à ce problème de réalisation industrielle de connecteurs avec filtrage capacitif aisément adaptable, à des conditions technico- économiques satisfaisantes.

Le dispositif connecteur électrique proposé est du type comprenant une première partie, mâle ou femelle, constituée d'un corps métallique de forme générale cylindrique, qui loge radialement un bloc isolant porte-contacts, avec des éléments de contact individuels fermement maintenus à l'intérieur du bloc isolant, ces éléments de contact possédant une extrémité, mâle ou femelle, du côté où vient la seconde partie du connecteur, femelle ou mâle respectivement, et ce corps métallique recevant, à l'opposé de la seconde partie du connecteur par rapport à la première, une bague additionnelle conductrice, tandis qu'il est prévu au moins un pavé capacitif à diélectrique céramique multi-couches, avec des perforations métallisées axiales selon la même géométrie que les éléments de contact, ce dispositif comportant également une liaison de masse comprenant le corps du connecteur.

Un tel dispositif est par exemple décrit par le FR-A-2 297 503.

Selon l'invention,
. l'autre extrémité des éléments de contact est agencée en douille femelle;
. le pavé capacitif est logé dans la bague additionnelle conductrice;
. et des broches de liaison passent dans les perforations axiales du pavé, auxquelles elles sont soudées, pour s'engager d'une part dans lesdites douilles femelles, et définir d'autre part des picots de de liaison pour les fils conducteurs arrivant sur la première partie du connecteur.

L'invention concerne également le produit industriel nouveau constitué par un boîtier amovible à filtrage capacitif, pour un dispositif de connexion électrique comprenant un corps métallique qui loge radialement un bloc isolant porte-contacts apte à recevoir des éléments de contact, ce boîtier étant caractérisé en ce qu'il comprend:

. au moins un pavé capacitif à diélectrique céramique multi-couches, pourvu de perforations métallisées axiales reliées à des premières armatures de condensateur et d'une métallisation périphérique reliée à des secondes armatures de condensateur, ainsi que de broches de liaison enfilées dans les perforations métallisées et reliées à celles-ci, l'une des extrémités de chaque broche formant picot de liaison pour un fil conducteur d'un faisceau,
. une bague conductrice, logeant ce pavé,
. des moyens pour assurer une liaison de masse entre la métallisation périphérique du pavé et la bague,
. des moyens pour monter la bague sur le corps du dispositif de connexion, et pour assurer la liaison de masse entre cette bague et ce corps.

Très avantageusement, il est prévu une rondelle d'appui entre le pavé-capacitif et le bloc isolant; et les broches comportent chacune un épaulement s'engageant exactement dans une perforation respective de ladite rondelle d'appui, ce qui permet un positionnement précis des broches sans sollicitation excessive du pavé- capacitif.

Dans un mode de réalisation intéressant les douilles femelles se composent d'un découpage axial des éléments de contact définissant au moins une pince axiale en forme de lyre, sur laquelle est serti extérieurement un collet cylindrique ouvert à son extrémité libre avec une lèvre apte à guider l'introduction de la broche dans la pince en forme de lyre.

De préférence, il est prévu entre la bague additionnelle et le pavé-capacitif une rondelle conductrice formant ressort radial, bombée avec concavité vers l'extérieur, et assurant la liaison de masse entre la métallisation périphérique du pavé et la bague conductrice ainsi que le corps de connecteur.

Dans un mode de réalisation avantageux, les picots de liaison sont de section droite carrée, et il est prévu, de l'autre côté du pavé-capacitif une autre rondelle percée au format de la section droite des picots, ce qui évite une sollicitation mécanique excessive du pavé lors de la mise en place des fils conducteurs, en particulier par enroulement.

Selon un autre mode de réalisation de l'invention, la bague additionnelle loge de façon adjacente deux pavés-capacitifs dont les perforations métallisées homologues sont traversées par les mêmes broches avec interposition entre les deux pavés de moyens formant inductance sur certaines au moins des broches, ce qui permet de définir des filtres en 7t.

De préférence, la bague additionnelle comporte du côté des picots une rondelle radiale ondulée formant ressort axial, et sollicitant le ou les pavés-capacitifs en butée sur le bloc isolant porte-contacts.

D'une manière également avantageuse, la bague est montée liée axialement et libre en rotation sur un écrou fileté apte à engrener sur un filetage homologue de l'arrière du connecteur.

D'autres caractéristiques et avantages de l'invention apparaîtront à la lecture de la description détaillée qui va suivre, ainsi que sur les dessins annexés, qui illustrent deux modes de réalisation de la présente invention, respectivement avec un filtre capacitif simple et avec un filtre en n. Sur les dessins:
- la figure 1 illustre, sous forme de vue en demi-coupe, un mode de réalisation de l'invention avec filtrage capacitif simple;
- la figure 2 est une vue partielle illustrant plus en détail un élément de contact tel que 11 de la figure 1;
- la figure 3 est une vue en coupe schématique illustrant un mode de réalisation du pavé- capacitif à diélectrique céramique multi-couches de la figure 1; et
- la figure 4 est une vue en demi-coupe du second mode de réalisation de l'invention avec filtrage en π.

Sur la figure 1, est illustrée une partie mâle de connecteur, la partie femelle, non représentée, étant bien connue de l'homme de l'art. Dans le mode de réalisation préférentiel de l'invention qui se trouve illustré ci-après, cette partie mâle de connecteur est constituée comme une embase, c'est-à-dire comme la partie du connecteur qui est destinée à se fixer sur un bâti, désigné généralement par 1.

La partie mâle du connecteur est constituée d'un corps métallique de forme générale cylindrique, désigné par 10. Ce corps loge radialement un bloc isolant porte-contacts, désigné par 12, avec des éléments de contact, désignés par 11, qui sont fermement maintenus à l'intérieur du bloc isolant, d'une manière connue. Ces éléments de contact 11 possèdent une extrémité qui ici mâle, mais pourrait en variante être femelle, du côté où vient la seconde partie du connecteur, qui est alors femelle ou mâle respectivement.

La figure 2 montre plus en détail l'un de ces éléments de contact mâles. On distingue en 110 la partie de contact proprement dite, et cette partie est suivie d'un épaulement 111, puis d'une partie généralement cylindrique 112, qui vient s'insérer dans le bloc isolant. L'épaulement 111 vient en appui sur le bloc 12, afin de réaliser le maintien ferme des contacts déjà cités. En variante, sont prévus sur la partie cylindrique 112 des organes formant griffe, aptes à immobiliser totalement l'élément de contact à l'intérieur du bloc isolant 12.

- L'autre extrémité des éléments de contact est agencée en douille femelle. La figure 2 illustre plus en détail une réalisation préférentielle de cet agencement. On voit que la partie centrale de l'élément de contact 11 est perforée intérieurement, tout en étant découpée tout autour axialement, de façon à définir au moins une pince axiale en forme de lyre. On voit sur la figure 2 en 113 et 114 deux éléments d'une telle pince en forme de lyre. Une autre pince est ici réalisée dans un plan perpendiculaire à la figure, et on voit un de ces éléments 115. Autour de cette partie qui forme la pince à lyre, se trouve serti extérieurement un collet cylindrique 116, ouvert à son extrémité libre, avec une lèvre 117 orientée radialement vers l'intérieur, de façon à pouvoir guider l'introduction d'une broche dans la pince en forme de lyre. En 118 est réalisé le sertissage de ce collet 116 sur la partie interne qui forme pince. Ce mode de réalisation est avantageux en ce qu'il permet un excellent contact, tout en laissant une certaine liberté de jeu radial à la broche qui va venir s'engager dans la lyre. On notera également que le guidage de la broche est bien réalisé par les lèvres 117, qui peuvent être avantageusement biseautées vers l'orifice d'ouverture de la lyre, pour faciliter encore l'introduction des broches.

Sur la partie mâle de connecteur elle-même, à l'opposé de sa seconde partie femelle, est montée une bague additionnelle conductrice, désignée généralement par 20, et formant boîtier de logement pour au moins un pavé-capacitif, désigné généralement par 22, et possédant une structure diélectrique céramique multi-couches.

Comme le montre la figure 3, ce pavé 22 possède des perforations métallisées axiales, telles que 222, qui sont réalisées selon la même géométrie que celles des éléments de contact dans le connecteur. La figure 3 montre également que ces perforations axiales telles que 222 sont reliées à de premières armatures de condensateur 221. De secondes armatures de condensateur telles que 223 sont reliées à une métallisation périphérique 224 du pavé condensateur 22. Une superposition alternée de telles armatures fournit la structure capacitive à, diélectrique céramique multicouches bien connue. Des détails sur la réalisation d'une telle structure pourront être obtenus dans la demande de brevet français déjà citée.

Revenant maintenant à la figure 1, on voit que des broches de liaison, désignées généralement par 24, passent dans les perforations métallisées axiales du pavé-capacitif 22, tout en étant soudées à ces perforations. Ces broches de liaison possèdent une extrémité 240 qui va venir s'engager dans les douilles femelles déjà citées, à pince en forme de lyre, telles que 113 et 114. A l'autre extrémité, les broches en question définissent des picots de liaison pour les fils conducteurs qui vont arriver en faisceau sur la partie mâle du connecteur. Très avantageusement, ces picots de liaison sont de section droite carrée, pour permettre la fixation de fils par enroulement "wrapping".

Il est prévu une rondelle d'appui 231 entre le pavé-capacitif 22 et le bloc isolant 12. Cette rondelle d'appui est- elle aussi perforée suivant la géométrie des éléments de contact. Et les broches telles que 24 comportent chacune un épaulement 241 s'engageant exactement dans une perforation respective de la rondelle d'appui 231. Cette disposition permet de souder au préalable le pavé-capacitif sur l'ensemble des broches 24, l'épaulement 241 venant au contact de l'une des faces du pavé-capacitif. On met ensuite en place la rondelle 231, qui va permettre d'assurer un excellent maintien radial des broches en position.

De l'autre côté du pavé-capacitif 22, on met en place une autre rondelle 232, qui est perforée elle aussi à la même géométrie, mais par des perforations de section carrée, qui permettent de maintenir à l'encontre de la rotation les picots de liaison de section carrée précités. C'est donc cette rondelle 232 qui va recevoir la majeure partie des efforts de rotation rencontrée lors de la mise en place de fils conducteurs par enroulement sur l'extrémité libre 242 des picots.

La bague additionnelle 20 qui forme boîtier de logement pour le pavé-capacitif comporte intérieurement un évidement périphérique plat, dans lequel se logent une rondelle conductrice 250 formant ressort radial, qui vient appuyer sur la métallisation périphérique 224 du pavé- capacitif. La rondelle 250 est de préférence réalisée bombée avec sa concavité tournée vers l'extérieur. On réalise ainsi la liaison de masse entre la métallisation périphérique 224 du pavé et la bague conductrice 20, ainsi que le corps de connecteur dans son ensemble. La plupart du temps, comme cela est décrit dans la demande de brevet français déjà citée, l'un des éléments de contact du connecteur sera également relié à la masse. La perforation correspondante dans le pavé-capacitif se trouvera alors reliée directement aux armatures 223, sans posséder d'armatures propres telles que 221 (figure 3).

Enfin, du côté des picots 242, la bague additionnelle 20 comporte un épaulement radial tourné vers l'intérieur 201, qui sert à maintenir une rondelle radiale formant ressort axial. Cette rondelle ondulée, désignée par 260, vient solliciter le pavé-capacitif 22 en butée sur le bloc isolant porte-contacts. Si nécessaire, l'ouverture résiduelle sur la face arrière de la bague 20 est fermée par un apport convenable d'une résine d'obturation.

En pratique, tout l'ensemble contenu à l'intérieur de la bague additionnelle 20 est monté séparément, au niveau du fabriquant du pavé- capacitif à diélectrigue multi-couches, cet ensemble comprenant la bague 20 elle-même, et tout ce qui est compris entre la rondelle interne 231 d'appui, et la rondelle ressort 260 avec la résine de bouchage éventuelle.

Le reste du connecteur est fabriqué de manière traditionnelle. Au lieu des éléments de contact 11 qui portent du côté de l'arrière du connecteur une partie mâle, on place des éléments de contact à partie arrière femelle, du type de ce qui est illustré sur la figure 2. Cette partie électromécanique du connecteur est donc fabriquée de manière classique.

On observera par ailleurs que sur la bague 20 vient se monter un écrou fileté 30. L'écrou est monté lié axialement à la bague, par un anneau périphérique 31 formant épaulement, tout en demeurant libre en rotation par rapport à ladite bague. A son autre extrémité, l'écrou 30 comporte une partie filetée 32 apte à engrener sur le filetage homologue 103 de l'arrière du connecteur.

L'homme de l'art comprendra maintenant que les parties avant 240 des broches individuelles dépassant de la bague additionnelle 20 vont s'engager progressivement à l'intérieur des douilles femelles définies a l'arrière des éléments de contact 11, au fur et à mesure que l'écrou 30 est vissé sur le filetage 103. Cette disposition présente l'avantage importante que la mise en place de la partie capacitive sur le connecteur s'effectue pratiquement sans contrainte mécanique. De plus, on peut mettre en place à volonté toute valeur de capacité sans avoir à modifier la structure du connecteur lui-même, autrement que par échange de ces éléments de contact. Enfin et surtout, lorsque par la suite on doit fixer des fils par enroulement ou "wrapping", les efforts consécutifs à cette fixation sont repris par la rondelle arrière 232, et ne viendront donc pas risquer de perturber la liaison entre les douilles 24 et le pavécapacitif ni l'élément de contact 11.

La figure 4 illustre un second mode de réalisation de l'invention, dans lequel on prévoit un filtrage capacitif en π pour les broches de connecteur, au lieu de filtrage capacitif simple de la figure 1.

En ce qui concerne le connecteur lui-même, la structure peut être la même que celle de la figure 1. On observera simplement que la figure 4 fait apparaitre une bride 104 avec un joint d'étanchéité 105 d'un côté de la paroi de fixation 1, tandis que de l'autre est prévu un écrou 102 venant en prise sur le filetage 101 du connecteur. Ceci détaille la mise en place de l'embase sur le bâti 1, et peut être également applicable à la figure 1.

Le reste des modifications apparaissant sur la figure 4 intéressent l'intérieur de la bague additionnelle 20. On retrouve comme précédemment une première rondelle 231, suivie du pavé-capacitif 22, dont la métallisation externe est en contact par l'intermédiaire du ressort bombé 250 avec la bague conductrice 20. Le pavé-capacitif 22 est ici suivi à droite d'un élément en ferrite 270, associé à un organe de maintien 233, ce qui définit autour du picot 242 une inductance, d'une manière connue de l'homme de l'art.

Cet ensemble est suivi d'un second pavé- capacitif 28, agencé généralement comme le premier, mais avec une valeur de capacité éventuellement différente. Là encore, des métallisations internes aux perforations sont soudées aux picots 242, tandis que la métallisation périphérique du pavé 28 est reliée par une rondelle 255 semblable à la rondelle 250 à la bague externe conductrice 20.

Enfin, on retrouve la rondelle 232, munie de perforations à section droite carrée, pour loger exactement la section droite carrée des picots 242. Enfin, le ressort 260 assure la mise en pression axiale de l'ensemble, pour que les picots 240 entrent bien à l'intérieur des douilles femelles des éléments de contact.

Bien entendu, la présente invention n'est pas limitée aux modes de réalisation décrits, mais s'étend à toute variante inscrite à l'intérieur du cadre des revendications ci-après.

## Revendications

1. Dispositif connecteur électrique, du type comprenant une première partie, mâle ou femelle, constituée d'un corps métallique (10) de forme générale cylindrique, qui loge radialement un bloc isolant porte-contacts (12), avec des éléments de contact individuels (11) fermement maintenus à l'intérieur du bloc isolant (12), ces éléments de contact (11) possédant une extrémité (110), mâle ou femelle, du côté où vient la seconde partie du connecteur, femelle ou mâle respectivement, et ce corps métallique recevant, à l'opposé de la seconde partie du connecteur par rapport à la première, une bague additionnelle conductrice (20), tandis qu'il est prévu au moins un pavé capacitif (22) à diélectrique céramique multicouches, avec des perforations métallisées axiales (222) selon la même géométrie que les éléments de contact, ce dispositif comportant également une liaison de masse comprenant le corps (10) du connecteur, caractérisé par le fait que:
. l'autre extrémité des éléments de contact (113, 117) est agencée en douille femelle;
. le pavé capacitif (20) est logé dans la bague additionnelle conductricer 20;
. et que des broches de liaison (24) passent dans les perforations axiales du pavé, auxquelles elles sont soudées, pour s'engager d'une part dans lesdites douilles femelles, et définir d'autre part des picots de liaison (242) pour les fils conducteurs arrivant sur la première partie du connecteur.

2. -Dispositif selon la revendication 1, caractérisé par le fait qu'il est prévu une rondelle d'appui (231) entre le pavé-capacitif (22) et le bloc isolant (12), et que les broches (24) comportent chacune un épaulement (241) s'engageant exactement dans une perforation respective de ladite rondelle d'appui (231), ce qui permet un positionnement précis des broches sans sollicitation excessive du pavé-capacitif.

3 - Dispositif selon l'une des revendications 1 et 2, caractérisé par le fait que les douilles femelles se composent d'un découpage axial des éléments de contact définissant au moins une pince axiale en forme de lyre (113, 114, 115), sur laquelle est serti (118) extérieurement un collet cylindrique (116) ouvert à son extrémité libre avec une lèvre (117) apte à guider l'introduction de la broche dans la pince en forme de lyre (113, 114, 115).

4 - Dispositif selon l'une des revendications 1 à 3, caractérisé par le fait qu'il est prévu entre la bague additionnelle (20) et le pavé-capacitif (22) une rondelle conductrice (250) formant ressort radial, bombée avec concavité vers l'extérieur, et assurant la liaison de masse entre la métallisation périphérique (224) du pavé et la bague
conductrice (20) ainsi cue le corps de connecteur (10).

5 - Dispositif selon l'une des revendications 1 à 4, caractérisé par le fait que les picots de liaison (242) sont de section droite carrée, et qu'il est prévu, de l'autre côté du pavé-capacitif (22) une autre rondelle (232) percée au format de la section droite des picots, ce qui évite une sollicitation mécanique excessive du pavé lors de la mise en place des fils conducteurs, en particulier par enroulement.

6 - Dispositif selon l'une des revendications 1 à 5, caractérisé par le fait que la bague additionnelle loge de façon adjacente deux pavés-capacitifs (22: 28) dont les perforations métallisées homologues sont traversées par les mêmes broches (24) avec interposition entre les deux pavés de moyens formant inductance (270, 233) sur certaines au moins des broches, ce qui permet de définir des filtres en n.

7 - Dispositif selon l'une des revendications 1 à 6, caractérisé par le fait que la bague additionnelle comporte du côté des picots une rondelle radiale (260) formant ressort axial, et sollicitant le ou les pavés-capacitifs en butée sur le bloc isolant porte-contacts.

8 - Dispositif selon l'une des revendications 1 à 7, caractérisé par le fait que la bague (20) est montée liée axialement et libre en rotation sur un écrou fileté (30) apte à engrener sur un filetage homologue de l'arrière du connecteur.

9 - Un boîtier amovible à filtrage capacitif, pour un dispositif de connexion électrique comprenant un corps métallique (10) qui loge radialement un bloc isolant porte-contacts (12) apte à recevoir des éléments de contact, ce boîtier étant caractérisé en ce qu'il comprend:
. au moins un pavé capacitif (22) à diélectrique céramique multi-couches, pourvu de perforations métallisées axiales (222) reliées à des premières armatures de condensateur (221) et d'une métallisation périphérique (224) reliée à des secondes armatures de condensateur (223), ainsi que de broches de liaison (24) enfilées dans les perforations métallisées et reliées à celles-ci, l'une des extrémités (242) de chaque broche formant picot de liaison pour un fil conducteur d'un faisceau,
. une bague conductrice (20), logeant ce pavé,
. des moyens (250) pour assurer une liaison de masse entre la métallisation périphérique du pavé et la bague,
. des moyens (30) pour monter la bague sur le corps du dispositif de connexion, et pour assurer la liaison de masse entre cette bague et ce corps.

10 - Un boîtier selon la revendication 9, caractérisé en ce que la bague loge deux pavés capacitifs (22, 28) dont les perforations métallisées homologues sont traversées par les mêmes broches, avec interposition entre les deux pavés de moyens formant inductance (270) sur certaines au moins des broches, de manière à former des filtres en n.

## Patentansprüche

1. Elektrische Verbindereinrichtung der Art, die enthält: ein erstes Teil, Stecker oder Buchse, das aus einem Metallkörper (10) im wesentlichen zylindrischer Gestalt besteht, der radial einen isolierenden Kontaktträgerblock (12) aufnimmt, wobei einzelne Kontaktelemente (11) im Inneren des isolierenden Blocks (12) festgehalten sind, wobei diese Kontaktelemente (11) ein Stecker-oder Buchsenende (110) auf der Seite aufweisen, wo das zweite Verbinderteil zu liegen kommt, entsprechend Buchse oder Stecker, und wobei dieser Metallkörper im Gegensatz zu dem zweiten Teil des Verbinders in bezug auf den ersten einen zusätzlichen leitfähigen Ring (20) aufnimmt, während er mit wenigstens einem kapazitiven Block aus mehrschichtiger dielektrischer Keramik versehen ist, die metallisierte axiale Löcher (222) in der gleichen Geometrie wie die Kontaktelemente aufweist, wobei die Einrichtung weiterhin eine Masseverbindung aufweist, die den Verbinderkörper (10) umfaßt, gekennzeichnet durch die Tatsache, daß:
das andere Ende der Kontaktelemente (113, 117) als Buchsenhülse ausgebildet ist;
der kapazitive Block (222) in dem leitfähigen Zusatzring (20) angeordnet ist;
und daß Verbindungsstifte (24) durch die axialen Löcher des Blocks verlaufen, an denen sie angelötet sind, um einerseits in die Buchsenhülsen einzudringen und andererseits Anschlußstifte (242) für Leiterdrähte zu bilden, die an dem ersten Teil des Verbinders ankommen.

2. Einrichtung nach Anspruch 1, gekennzeichnet durch die Tatsache, daß eine Anschlagscheibe (231) zwischen dem kapazitiven Block (22) und dem isolierenden Block (12) vorgesehen ist und daß die Stifte (24) jeweils eine Schulter (241) aufweisen, die genau in einen entsprechenden Durchbruch in dem Anschlagring (231) paßt, was eine genaue Positionierung der Stifte ohne übermäßige Belastung des kapazitiven Blocks erlaubt.

3. Einrichtung nach einem der Ansprüche 1 und 2, gekennzeichnet durch die Tatsache, daß die Buchsenhülsen aus wenigstens einem axialen Abschnitt der Kontaktelemente bestehen, der wenigstens eine axiale Klemme in Form eines Schnabels (113, 114, 115) bildet, auf den außen ein zylindrischer Mantel (116) aufgepreßt (118) ist, der an seinem freien Ende mit einer Lippe (117) offen ist, die dazu geeignet ist, das Einführen des Stiftes in die schnabelförmige Klemme (113, 114, 115) zu führen.

4. Einrichtung nach einem der Ansprüche 1 bis 3, gekennzeichnet durch die Tatsache, daß zwischen dem zusätzlichen Ring (20) und dem kapazitiven Block (22) ein leitfähiger Ring (250) vorgesehen ist, der eine radiale Feder bildet, konkav nach außen gewölbt ist und die Masseverbindung zwischen der Umfangsmetallisierung (224) des Blocks und dem leitfähigen Ring (20) sowie dem Verbinderkörper (10) herstellt.

5. Einrichtung nach einem der Ansprüche 1 bis 4, gekennzeichnet durch die Tatsache, daß die Verbindungsstifte (242) quadratischen Querschnitt aufweisen und daß auf der anderen Seite des kapazitiven Blocks (22) eine weitere Scheibe (232) vorgesehen ist, die im Format der Querschnitte der Stifte durchbohrt ist, was eine übermäßige mechanische Belastung des Blocks beim Anbringen der Leiterdrähte, speziell durch Umwickeln, vermeidet.

6. Einrichtung nach einem der Ansprüche 1 bis 5, gekennzeichnet durch die Tatsache, daß der zusätzliche Ring benachbart zwei kapazitive Blöcke (22; 28) aufnimmt, deren zueinander passende metallisierte Löcher von denselben Stiften (24) durchdrungen sind, wobei zwischen den zwei Blöcken Einrichtungen (270, 233) angeordnet sind, die an wenigstens einigen der Stifte Induktanz hervorrufen, was es erlaubt, n-Filter auszubilden.

7. Einrichtung nach einem der Ansprüche 1 bis 8, gekennzeichnet durch die Tatsache, daß der zusätzliche Ring auf der Seite der Stifte einen radialen Ring (280) enthält, der eine axiale Feder bildet und den oder die kapazitiven Blöcke in Anlage am die Kontakte tragenden isolierenden Block drückt.

8. Einrichtung nach einem der Ansprüche 1 bis 7, gekennzeichnet durch die Tatsache, daß der Ring (20) in axialer Richtung festgelegt und frei drehbar auf einer Gewindemutter (10) montiert ist, die dazu eingerichtet ist, auf ein dazu passendes Gewinde an der Rückseite des Verbinders aufgeschraubt zu werden.

9. Lösbares Gehäuse mit kapazitiven Filter für eine Einrichtung zur elektrischen Verbindung, enthaltend einen metallischen Körper (11), der in radialer Richtung einen isolierenden, Kontakte tragenden Block (12) aufnimmt, der dazu eingerichtet ist, Kontaktelemente aufzunehmen, wobei dieses Gehäuse daduch gekennzeichnet ist, daß es enthält:
wenigstens einen kapazitiven Block (22) aus dielektrischer, mehrschichtiger Keramik, der versehen ist mit: axialen metallisierten Löchern (222), die mit ersten Kondensatoranschlüssen (221) verbunden sind, einer Umfangsmetallisierung (224), die mit zweiten Kondensatoranschlüssen (223) verbunden ist, sowie mit Verbindungsstiften (24), die in die metallisierten Löcher eingesteckt und mit diesen verbunden sind, wobei das eine der Enden (242) eines jeden Stiftes einen Verbindungsstift für einen Leiterdraht eines Bündels darstellt,
einen leitfähigen Ring (20), der diesen Block aufnimmt,
Einrichtungen (250), um eine Masseverbindung zwischen der Umfangsmetallisierung des Blocks und dem Ring sicherzustellen,
Einrichtungen (30), um den Ring auf den Körper der Verbindungseinrichtung zu montieren und um die Masseverbindung zwischen diesen Ring und dem Körper sicherzustellen.

10. Gehäuse nach Anspruch 9, dadurch gekennzeichnet, daß der Ring zwei kapazitive Blöcke (22, 28) aufnimmt, deren zueinanderpassende metallisierte Löcher von denselben Stiften durchdrungen sind, wobei zwischen den zwei Blöcken Induktanz bildende Einrichtungen (270) auf wenigstens einigen der Stifte angeordnet sind, um n-Filter zu bilden.

## Claims

1. Electrical connector device of the type comprising a first male or female part consisting of a metal body (10) of general cylindrical shape which radially houses a contact-carrier insulating block (12), with individual contact elements (11) firmly held inside the insulating block (12), these contact elements (11) having a male or female end (110) on the side where the second respectively male or female part of the connector comes, and this metal body receiving, opposite the Second part of the connector in relation to the first, an additional conductor ring (20), while there is provided at least one capacitive block (22) with multilayer ceramic dielectric and with metallized axial perforations (222) following the same geometry as the contact elements, this device also comprising an earth connection including the body (10) of the connector, characterized by the fact that:
- the other end of the contact elements (113, 117) is arranged as a female socket;
the capacitive block (22) is housed in the additional conductor ring (20);
- and that connecting pins (24) pass into the axial perforations in the capacitive block and are welded thereto, in order on the one hand to engage in said female sockets and on the other hand to define connecting pins (242) for the conductor wires arriving on the first part of the connector.

2. Device according to Claim 1, characterized by the the fact that a support washer (231) is provided between the capacitive block (22) and the insulating block (12), and that the pins (24) each have a shoulder (241) fitting exactly into a respective perforation in said support washer (231), thus permitting accurate positioning of the pins without excessively stressing the capacitive block.

3. Device according to one of Claims 1 and 2, characterized by the fact that the female sockets consist of an axial cutout in the contact elements defining at least one axial lyre-shaped clip (113, 114, 115) on which is externally crimped (at 118) a cylindrical collar (116) open at its free end, with a lip (117) adapted to guide the insertion of the pin into the lyre-shaped clip (113, 114, 115).

4. Device according to one of Claims 1 to 3, characterized by the fact that there is provided between the additional ring (20) and the capacitive block (22) a conductive washer (250) forming a radial spring, curved with outward concavity, said washer effecting connection to earth between the peripheral metallization (224) of the capacitive block and the conductive ring (20) and also the connector body (10).

5. Device according to one of Claims 1 to 4, characterized by the fact that the connecting pins (242) have a square cross-section, and that on the other side of the capacitive block (22) another washer (232) is provided which has an aperture corresponding in shape to the cross-section of the pins, thereby avoiding excessive mechanical stressing of the capacitive block when the conductor wires are placed in position, particularly by "wrapping".

6. Device according to one of Claims 1 to 5, characterized in that the additional ring houses adjacently two capacitive blocks (22, 28), through whose homologous metallized perforations the same pins (24) pass, with the interposition between the two blocks of means (270, 233) forming inductance on at least some of the pins, thereby making it possible to form π filters.

7. Device according to one of Claims 1 to 6, characterized by the fact that the additional ring is provided on the side where the pins are disposed with a radial washer (260) forming an axial spring urging the capacitive block or blocks to bear against the contact carrier insulating block.

8. Device according to one of Claims 1 to 7, characterized by the fact that the ring (20) is mounted to be axially fixed and free to rotate on a threaded nut (30) adapted to engage with a homologous screwthread on the rear of the connector.

9. A removable capacitive filter box for an electrical connection device comprising a metallic body (10) which radially houses a contact carrier insulating block (12) adapted to receive contact elements, said box being characterized in that it comprises:
- at least one capacitive block (22) with multilayer ceramic dielectric, provided with metallized axial peforations (222) connected to first capacitor plates (221) and with peripheral metallization (224) connected to second capacitor plates (223, and also with connecting pins (24) threaded into and connected to the metallized perforations, one of the ends (242) of each pin forming a connecting pin for a conductor wire of a bundle,
- a conductor ring (20) housing said block,
- means (250) for making an earth connection between the peripheral metallization of the capacitive block and the ring,
- means (30) for mounting the ring on the body of the connection device and for making the earth connection between said ring and said body.

10. A box according to Claim 9, characterized in that the ring houses two capacitive blocks (22, 28) through whose homologous metallized perforations the same pins pass, with the interposition between the two blocks of means (27) forming inductance on at least some of the pins in such a manner as to form 7E filters.
